# FASCICULE DE BREVET EUROPEEN

(11) **EP 3 068 701 B1**
(45) Date de publication et mention de la délivrance du brevet: **22.08.2018**
(21) Numéro de dépôt: 14798804.2
(22) Date de dépôt: 12.11.2014
(51) Int. Cl.: B65D 6/26, B65D 19/16, B65D 19/38

(54) **ÉLÉMENT D'ANGLE POUR LA MISE EN VOLUME D'UNE STRUCTURE POLYGONALE ET STRUCTURE POLYGONALE DOTÉE D'UN ENSEMBLE DE TELS ÉLÉMENTS D'ANGLE**
ECKELEMENT ZUM FORMEN DES VOLUMENS EINER POLYGONALEN STRUKTUR UND POLYGONALE STRUKTUR MIT EINER ANORDNUNG AUS SOLCHEN ECKELEMENTEN
CORNER ELEMENT FOR SHAPING THE VOLUME OF A POLYGONAL STRUCTURE AND POLYGONAL STRUCTURE FITTED WITH AN ASSEMBLY OF SUCH CORNER ELEMENTS

(30) Priorité: 14.11.2013 FR 1361121
(43) Date de publication de la demande: 21.09.2016
(73) Titulaire: VM Capital, 75008 Paris (FR)
(72) Inventeur: MATIGNON, Vincent, F-75007 Paris (FR)
(74) Mandataire: Casalonga
(86) Numéro de dépôt international: PCT/EP2014/074356
(87) Numéro de publication internationale: WO 2015/071296

(56) Documents cités:
- FR-A1- 2 805 521
- FR-A1- 2 848 988
- FR-A1- 2 966 439
- FR-A1- 2 967 976
- JP-A- 2001 219 931
- US-A- 1 482 417
- US-A1- 2013 186 889

## Description

La présente invention concerne un élément d'angle, désigné couramment par le terme de « plot », pour assembler et mettre en volume une structure polygonale.

Elle se rapporte également à une structure polygonale, notamment pour le conditionnement de produits, assemblée au moyen de tels éléments d'angle.

On entend par « structure polygonale », toute construction de type conteneur, caisse ou réceptacle destinée notamment à contenir un ou plusieurs objets, ou de type abri ou cabane, et comprenant des côtés latéraux assemblés sur un fond ou de manière générale sur un support fixe.

Traditionnellement, l'assemblage des différents côtés d'une telle structure nécessite l'utilisation de moyens de fixation de type clou, vis ou colle pour la mise en volume de la structure et la fixation des côtés latéraux.

Il a bien entendu été constaté que l'assemblage des côtés latéraux d'une structure polygonale à l'aide de tels moyens de fixation, inamovibles, présentait un certain nombre d'inconvénients majeurs. En effet, si certains côtés étaient mal assemblés, il était très difficile voire impossible de les séparer sans endommager une partie des côtés pour les réassembler correctement.

L'utilisation d'éléments d'angle dédiés spécifiquement à l'assemblage des côtés latéraux tend ainsi à se développer pour pallier cet inconvénient.

On pourra à cet égard se référer au document FR 2 805 521 qui décrit un ensemble de conditionnement comprenant une palette et des côtés latéraux démontables qui sont assemblés sur la palette au moyen de plots qui comportent une plaque de base en forme de triangle isocèle et des parois latérales dressées à partir d'une face de la plaque de base et convergeant vers un angle de la plaque.

On pourra également se référer au document FR 2 967 976 qui concerne un plot d'assemblage d'une caisse comprenant également une plaque de base à partir de laquelle se dressent, pour chaque côté latéral de la caisse, une paroi latérale extérieure et une paroi latérale intérieure délimitant un espace de réception d'un côté latéral de la caisse.

Bien qu'avantageux à maints égards, il a toutefois été constaté que ce type de plots ne permet pas de conférer à la structure une rigidité suffisante pour les applications envisagées.

Le document FR 2 848 988 décrit un dispositif d'assemblage d'une caisse. Il s'agit d'un plot comprenant une encoignure référencée 42. Il ne s'agit donc pas d'un plot ayant une plaque de base formant, dans une zone de réception de deux côtés latéraux adjacents d'une caisse, une surface continue de manière à autoriser un appui l'un contre l'autre des côtés latéraux de la caisse reçue dans deux logements du plot.

Un objectif de l'invention est donc de fournir un système d'assemblage et, plus particulièrement, un élément d'angle capable de conférer une stabilité et une rigidité accrues à une structure polygonale, tout en conservant un assemblage et un désassemblage aisés de la structure.

A cet effet, l'invention propose un élément d'angle pour la mise en volume d'une structure polygonale, comprenant une plaque de base et deux parois latérales externes dressées à partir d'une face de la plaque et convergeant vers un angle de l'élément, et deux cloisons internes s'étendant chacune parallèlement à une paroi latérale pour délimiter un premier logement de réception d'un premier côté latéral de la structure polygonale et un deuxième logement de réception d'un deuxième côté latéral de la structure polygonale adjacent au premier côté.

En outre, dans au moins une zone de réception de deux côtés latéraux adjacents, le premier logement et le deuxième logement communiquent entre eux selon toute la hauteur de l'élément d'angle, la plaque de base formant dans cette zone une surface continue de manière à autoriser un appui l'un contre l'autre des côtés latéraux reçus dans lesdits logements.

Ainsi, grâce à un appui des montants des côtés latéraux adjacents qui s'exerce sur toute la longueur des côtés latéraux, on augmente considérablement la stabilité latérale de la structure et, par conséquent, sa rigidité.

Selon une autre caractéristique de l'élément d'angle selon l'invention, les parois latérales délimitent des surfaces de réception respectives de deux lattes de deux côtés latéraux adjacents et sont dotées de moyens d'encliquetage des lattes comprenant une surface de guidage des lattes en forme de rampe.

Selon encore une autre caractéristique, les cloisons internes délimitent des surfaces de réception respectives de deux montants de deux côtés latéraux adjacents et sont dotées de moyens d'encliquetage des lattes comprenant une surface de guidage des lattes en forme de rampe. Les parois latérales et les cloisons internes comportent chacune, pour chaque côté latéral de la structure, une patte d'encliquetage pour l'encliquetage des lattes, la patte d'encliquetage comprenant ladite surface de guidage et une butée de blocage pour une latte.

L'élément d'angle comporte des renforts qui comportent chacun une face d'appui pour une extrémité du chant d'un montant d'un côté latéral, les faces d'appui des renforts s'étendant perpendiculairement aux cloisons internes respectives.

Dans un mode de réalisation, le renfort est parallélépipédique et s'étend au moins selon toute la hauteur de l'élément d'angle.

On peut encore prévoir que les cloisons internes comportent, sur leur face tournée vers les parois latérales, des nervures de rigidification.

Avantageusement, l'élément d'angle comporte des pattes de fixation qui s'étendent à partir de la plaque de base à l'opposé des parois latérales pour la fixation de l'élément sur la structure polygonale.

Avantageusement, les faces internes des cloisons forment deux à deux un angle de 90° et délimitent un volume qui débouche directement vers l'intérieur de la structure.

Selon une caractéristique avantageuse, la zone angulaire des parois latérales externes est dotée d'un taquet coinceur pour le maintien d'une sangle de maintien de la structure. La structure peut ainsi être maintenue à l'état assemblé ou lorsqu'elle se présente sous la forme d'un colis, non assemblé.

L'invention a également pour objet, selon un deuxième aspect, une structure polygonale comportant un ensemble d'éléments d'angle tel que définis ci-dessus, pour l'assemblage des côtés latéraux de la structure.

Les éléments d'angle peuvent être fixés sur un fond.

De préférence, chaque côté latéral de la structure comporte des montants dont le bord longitudinal qui constitue un bord du côté latéral est biseauté à 45°.

Dans un mode de réalisation, les côtés latéraux de la structure comportent des lattes fixées sur des montants.

En variante, les cotés latéraux de la structure sont pleins.

D'autres buts, caractéristiques et avantages de l'invention apparaîtront à la lecture de la description suivante, donnée uniquement à titre d'exemple non limitatif, et faite en référence aux dessins annexés sur lesquels :
- la figure 1 est une vue en perspective d'une structure polygonale selon l'un des aspects de l'invention;
- la figure 2 est une vue en perspective et agrandie d'un élément d'angle utilisé pour l'assemblage de deux côtés latéraux de la caisse de la figure 1 ;
- la figure 3 est une vue de dessus de l'élément d'angle de la figure 2 ; et
- la figure 4 est une vue de coté de l'élément d'angle des figures 2 et 3.

On se référera tout d'abord à la figure 1, qui illustre une vue en perspective d'une structure polygonale 1 selon l'invention, illustrée dans une position d'utilisation supposée verticale.

Dans l'exemple de réalisation représenté, la structure polygonale est constituée par une caisse ou un de manière générale un conteneur comprenant des côtés latéraux assemblés sur un fond.

On notera toutefois que le fond est ici optionnel, les côtés latéraux pouvant être fixés ou posés au sol ou sur un support.

De même, on ne sort pas du cadre de l'invention lorsque la structure polygonale adopte toute autre forme, telle qu'un abri, une cabane, habitation ...

Comme on le voit sur la figure 1, la caisse 1 comporte une palette inférieure 2 constituant le fond de la caisse, deux grands côtés latéraux 3 et deux petits côtés latéraux 4 assemblés deux à deux et au fond 2 au moyen de quatre éléments d'angle inférieurs 5.

Quatre éléments d'angle supérieur 6 assurent également l'assemblage des extrémités supérieures des côtés latéraux 3 et 4.

Dans l'exemple de réalisation illustré sur la figure 1, la caisse 1 est une caisse à quatre côtés. Elle comporte ainsi quatre éléments d'angle inférieurs 5 et quatre éléments d'angle supérieurs 6.

Bien entendu, on ne sort pas non plus du cadre de l'invention lorsque la caisse comporte un nombre différent de côtés latéraux. Dans ce cas, on prévoira des éléments d'angle inférieurs et des éléments d'angle supérieurs en un nombre correspondant aux côtés latéraux de la caisse.

On notera par ailleurs que les éléments d'angle inférieurs 5 sont tous identiques. Les éléments d'angle supérieurs 6 sont également identiques. Comme cela sera indiqué par la suite, les éléments d'angle supérieurs peuvent toutefois différer des éléments d'angle inférieurs.

La caisse 1 est ici réalisée en bois ou en variante, à partir de tout autre matériau approprié pour l'utilisation envisagée, tel que du carton, du métal, une matière plastique, ... et peut comporter un ensemble de pieds, tels que 7, solidaires de la palette 2. La palette 2 a ici une forme rectangulaire et comporte un plateau supérieur 8 qui forme le fond de la caisse et qui peut, par exemple, être réalisé par une seule plaque de bois ou par une succession de lattes à coller ou à clouer, ou espacées.

On voit par ailleurs sur la figure 1 que les côtés latéraux de la caisse comportent chacun deux montants verticaux 10 reliés entre eux par les extrémités de trois lattes longitudinales 11, 12 et 13, respectivement supérieure, médiane et inférieure, notamment clouées, directement fixées par leurs extrémités sur les montants verticaux 10.

Bien entendu, et comme on le conçoit, les lames médianes sont optionnelles.

On notera toutefois que, selon une caractéristique avantageuse de la caisse, les montants verticaux 10 ont une section horizontale rectangulaire. Ils sont placés vers l'intérieur de la caisse, par rapport aux lattes 11, 12 et 13.

On notera également que, pour chaque côté latéral, l'extrémité supérieure des montants 10 affleure le bord supérieur de la latte supérieure 11. De même, l'extrémité inférieure des montants latéraux affleure le bord inférieur de la latte inférieure 13.

En d'autres termes, pour chaque paroi latérale 3 ou 4, les montants 10 s'étendent depuis le bord supérieure 14 de la latte supérieure 11 jusqu'au bord inférieur 15 de la latte inférieure 13.

On se réfèrera maintenant aux figures 2, 3 et 4 qui illustrent en perspective et à grande échelle la structure des éléments d'angle inférieurs 5. Chaque élément d'angle 5 constitue un plot réalisé en une seule pièce moulée, par exemple en matière plastique telle que du polypropylène. De tels plots peuvent également être réalisés à partir d'un autre matériau, par exemple en métal, et peuvent être fabriqués selon un autre procédé de fabrication, par exemple forgés.

L'élément d'angle 5 comprend une plaque de base 17 qui, pour une caisse à quatre côtés, a globalement une forme de triangle isocèle, et des parois latérales 18 et 19 dressées verticalement et à angle droit depuis la face supérieure 20 de la plaque de base 17. Les parois latérales 18 et 19 s'étendent selon toute la longueur des côtés de la plaque de base 17 et convergent vers un angle 21 de l'élément d'angle 5. En d'autres termes, les parois latérales 18 et 19 forment entre elles un angle droit et délimitent chacune, intérieurement, une surface 22 et 23 de réception d'une zone d'extrémité de la face externe de la latte inférieure 13. A l'angle 21 de la plaque de base 17, l'élément d'angle 5 comporte un coin interne 24 à base rectangulaire dressé verticalement à partir de la face 20 de la plaque de base pour délimiter deux faces d'appui 25 et 26 pour une tranche d'extrémité de deux lattes inférieures 13 adjacentes.

Par ailleurs, l'élément d'angle 5 comporte deux cloisons internes 28 et 29 s'étendant chacune parallèlement à une paroi latérale 22 ou 23. Les deux cloisons internes 28 et 29 sont ainsi dressées orthogonalement par rapport à la plaque de base 17 et forment un angle droit.

Au voisinage de leurs extrémités 30 et 31, les cloisons internes sont dotées de renforts 32 et 33 parallélépipédiques, à base rectangulaire et qui s'étendent à partir de la face des cloisons internes 28 et 29 tournées vers les parois latérales 18 et 19.

Dans le prolongement des renforts 32 et 33, les cloisons internes comportent encore des cornières 34 et 35 de rigidification.

Les parois latérales 18 et 19 délimitent avec les cloisons internes 28 et 29 dotées des renforts 32 et 33 associés aux cornières 34 et 35 un premier logement L1 de réception d'un premier côté latéral de la caisse et un deuxième logement L2 de réception d'un deuxième côté latéral de la caisse adjacent au premier côté. Chaque logement L1 et L2 délimite un premier compartiment C1 de réception d'une extrémité latérale d'une latte inférieure 13 et un deuxième compartiment C2 de réception de l'extrémité inférieure d'un montant 10.

Le premier compartiment C1 est délimité extérieurement par la face interne des parois latérales 22 et 23 et, intérieurement, par les faces externes des renforts 32 et 33 et des cornières 34 et 35. Ce premier compartiment C1 est encore délimité par l'une des faces du coin 24.

Le deuxième compartiment C2 est délimité par la face externe des cloisons internes 28 et 29. Il est aussi délimité par l'une des faces des renforts 32 ou 33.

On voit par ailleurs sur les figures 2, 3 et 4 que les parois latérales 18 et 19 comportent intérieurement des pattes 36 et 37 d'encliquetage dans lesquelles s'encliquètent les lattes inférieures 13 adjacentes.

Comme on le voit, les pattes d'encliquetage 36 et 37 comportent une face supérieure inclinée, telle que 38, formée par exemple par des nervures triangulaires ou en variante par une surface continue, facilitant la déformation latérale des parois 18 et 19 pour faciliter l'encliquetage des lattes inférieures 13. Elles comportent en outre une face inférieure 38' formant chacune un angle droit avec l'une des parois 18 et 19 pour constituer une butée de blocage d'une latte inférieure.

Les cloisons internes 28 et 29 sont également dotées de tels moyens d'encliquetage. On voit en effet sur la figure 3 que la face externe des renforts 32 et 33 est également dotée de pattes d'encliquetage 39 et 40 par exemple similaires aux pattes d'encliquetage 36 et 37 des parois latérales et comportant également une face supérieure en rampe pour faciliter l'encliquetage des lattes inférieures 13 et une face inférieure constituant une butée de blocage. Bien entendu, d'autres formes de réalisations de ces pattes, par exemple dépourvues de butée de blocage perpendiculaire à la cloison interne, peuvent être envisagées.

Bien entendu, lorsque les éléments d'angle 5 sont réalisés en une seule pièce par moulage d'une matière plastique, des ouvertures, telles que 41 et 42, seront prévues pour l'insertion d'un poinçon dans le fond d'un moule pour permettre le démoulage des pattes 36, 37, 39 et 40.

On notera enfin que des nervures de rigidification, telles que 43, par exemple horizontales ou verticales, ici verticales, sont ménagées dans la face des cloisons internes tournées vers les parois latérales 18 et 19.

En se référant à nouveau à la figure 1, on voit que la face de la plaque de base opposée aux parois latérales 18 et 19 est dotée de reliefs 44 antidérapants par lesquels elle repose sur la palette inférieure.

Ces reliefs antidérapants sont avantageusement pratiqués sur les plots supérieurs.

On notera néanmoins que, en ce qui concerne les éléments d'angle inférieurs, ces reliefs sont bien entendu optionnels et pourraient être omis.

Les éléments d'angle sont complétés par des pattes, telles que 45, qui s'étendent à partir des côtés latéraux de la plaque de base, dans le prolongement des parois latérales et font dès lors saillie à partir de la face de la plaque de base opposée à la face 20 portant les parois latérales et les cloisons internes.

Ces pattes 45 sont ici au nombre de deux pour chaque côté latéral de la caisse. Bien entendu, on ne sort pas du cadre de l'invention lorsque l'élément d'angle comporte un nombre différent de telles pattes. De telles pattes restent toutefois optionnelles, en particulier en ce qui concerne les plots supérieurs. Les plots supérieurs peuvent néanmoins être dotés de telles pattes pour permettre un calage d'une caisse supérieure lors d'un gerbage.

On voit enfin sur la figure 4 que l'élément d'angle est complété, au niveau de l'angle 21, par un taquet 46 coinceur, de type classique, destiné à assurer le coincement d'une sangle de maintien de la caisse à l'état assemblé, ou à l'état non assemblé lorsque la structure se présente sous la forme d'un colis.

Pour assembler une caisse polygonale au moyen d'éléments d'angle qui viennent d'être décrits, il convient simplement d'insérer deux côtés latéraux adjacents de la caisse dans chaque élément d'angle et, en particulier, d'insérer l'une des extrémités de chaque latte inférieure dans le compartiment C1 et l'extrémité inférieure d'un montant 10 dans le compartiment C2 en encliquetant la latte inférieure dans les pattes d'encliquetage 36, 37, 39 et 40.

Dans cette position, le bord inférieur 15 de la latte inférieure repose à plat contre la plaque de base 17, la tranche d'extrémité libre de la latte étant en appui contre l'une des faces d'appui 25 ou 26 du coin 24.

De même, le chant des montants 10 repose en appui contre l'une des faces latérales des renforts 32 et 33.

On notera néanmoins que, dans la zone de réception des côtés latéraux de la caisse, les logements L2 dédiés à la réception des montants 10 communiquent, la plaque de base 17 formant, dans cette zone, une zone continue.

En d'autres termes, après avoir convenablement découpé les chants en regard des montants 10 à 45°, on constate que, grâce à cet agencement, les chants reposent en appui longitudinal selon toute leur hauteur, conférant dès lors une rigidité accrue à la caisse. La rigidité est également améliorée grâce à l'appui des tranches d'extrémités des lattes inférieures contre le coin 24. On notera également que la structure des renforts parallélépipédiques 32 et 33 qui s'étendent au moins selon toute la hauteur de l'élément d'angle contribue encore à augmenter la rigidité de la caisse. Mais on pourrait également prévoir que les renforts s'étendent selon une hauteur inférieure à celle de l'élément d'angle.

Lorsque la structure est dotée d'un fond, après assemblage des parois latérales de la caisse, il convient ensuite de procéder à la fixation des plots sur la palette par tout moyen approprié, par exemple au moyen de clous, d'agrafes, de vis ou de colle, en utilisant les pattes inférieures 45.

L'assemblage de la caisse peut alors être sécurisé en utilisant des sangles, bien entendu optionnelles, qui viennent se coincer dans les taquets 46, également optionnels.

On notera que les plots qui viennent d'être décrits permettent d'obtenir une mise en volume d'une caisse de conditionnement de rigidité accru. Mais l'ensemble reste démontable en dégageant les côtés latéraux des éléments d'angle et, notamment, des pattes d'encliquetage 36, 37, 39 et 40 en déformant manuellement les parois latérales.

On notera en outre que la hauteur de l'élément d'angle qui vient d'être décrit est telle que la distance entre les pattes d'encliquetage et la plaque de base est suffisante pour permettre l'insertion des lattes latérales inférieures, en tenant compte de la présence des pattes 45.

On notera par ailleurs qu'intérieurement, les cloisons internes forment un angle de 90°. Ainsi, contrairement aux éléments d'angle selon l'état de la technique qui comportent, dans cette zone, des éléments additionnels, l'élément d'angle comporte ici, dans la zone de convergence des cloisons internes, une surface dépourvue de relief, ce qui contribue à augmenter considérablement la capacité de chargement de la caisse.

On notera enfin que l'invention n'est pas limitée aux modes de réalisation décrits.

En effet, comme indiqué précédemment, les côtés latéraux de la caisse peuvent comporter un nombre quelconque de lattes assemblées par tout moyen approprié sur des montants. Les côtés latéraux peuvent également être réalisés sous la forme de panneaux pleins, notamment, mais non exclusivement en bois ou en carton assemblés sur des montants verticaux ou incorporant de tels montants et dotés d'orifices, à l'endroit des pattes d'encliquetage 36, 37, 39 et 40 pour assurer le maintien des côtés latéraux dans les plots.

Bien entendu, le mode de réalisation qui vient d'être décrit s'applique à la réalisation de toute structure polygonale et ne se limite pas à l'assemblage d'une caisse.

## Revendications

1. Elément d'angle pour la mise en volume d'une structure polygonale (1) dotée d'au moins un premier côté latéral et d'un deuxième côté latéral adjacent au premier côté, chaque côté latéral comportant des lattes fixées sur des montants, ledit élément d'angle comprenant une plaque de base (17) et deux parois latérales externes (18, 19) dressées à partir d'une face de la plaque et convergent vers un angle de l'élément, et deux cloisons internes s'étendant chacune parallèlement à une paroi latérale pour délimiter un premier logement (L1) de réception du premier côté latéral et un deuxième logement (L2) de réception du deuxième côté latéral, au moins dans une zone de réception des deux côtés latéraux de la structure polygonale, le premier logement et le deuxième logement communiquent entre eux selon toute la hauteur de l'élément d'angle, la plaque de base formant dans cette zone une surface continue de manière à autoriser un appui l'un contre l'autre des côtés latéraux de la structure polygonale reçus dans lesdits logements, ledit élément comprenant des renforts (32, 33) qui comportent respectivement une face d'appui pour l'extrémité du chant d'un montant d'un côté latéral de la structure polygonale, les faces d'appui des renforts s'étendant perpendiculairement aux cloisons internes respectives, les parois latérales délimitant des surfaces de réception respectives de deux lattes des deux côtés latéraux de la structure polygonale et étant dotées de moyens d'encliquetage (36, 37) des lattes comprenant une surface de guidage des lattes en forme de rampe, les cloisons internes délimitant des surfaces de réception respectives de deux montants (10) des deux côtés latéraux de la structure polygonale et étant dotées de moyens d'encliquetage (39, 40) des lattes comprenant une surface de guidage des lattes en forme de rampe, et dans lequel les parois latérales (18, 19) et les cloisons internes (28, 29) comportent chacune, pour chaque côté latéral de la structure, une patte d'encliquetage de la latte comprenant ladite surface de guidage et une butée de blocage pour la latte.

2. Elément d'angle selon la revendication 1, dans lequel chaque renfort est parallélépipédique et s'étend au moins selon toute la hauteur de l'élément d'angle.

3. Elément d'angle selon l'une quelconque des revendications 1 à 2, dans lequel les cloisons internes comportent sur leur face tournée vers les parois latérales des nervures (43) de rigidification.

4. Elément d'angle selon l'une quelconque des revendications 1 à 3, comprenant des pattes de fixation (45) qui s'étendant à partir de la plaque de base à l'opposé des parois latérales pour la fixation de l'élément sur la structure polygonale.

5. Elément d'angle selon l'une quelconque des revendications 1 à 4, dans lequel les faces internes des cloisons forment deux à deux un angle de 90° et, lorsque ledit élément d'angle est utilisé pour la mise en volume de la structure polygonale, les faces internes des cloisons délimitent un volume qui débouche directement vers l'intérieur de la structure polygonale.

6. Elément d'angle selon l'une quelconque des revendications 1 à 5, dans lequel la zone angulaire des parois latérales externes est dotée d'un taquet coinceur (46) pour le maintien d'une sangle de maintien de la structure.

7. Structure polygonale, **caractérisée en ce qu'**elle comporte un ensemble d'éléments d'angle selon l'une quelconque des revendications 1 à 6, pour l'assemblage des côtés latéraux de la structure.

8. Structure selon la revendication 7, **caractérisée en ce que** les éléments d'angle sont fixés sur un fond de la structure.

9. Structure selon l'une des revendications 7 et 8, dans laquelle chaque côté latéral de la structure comporte des montants dont le bord longitudinal constituant un bord du côté latéral est biseauté à 45°.

10. Structure selon l'une quelconque des revendications 7 à 9, dans laquelle les côtés latéraux de la structure comportent des lattes fixées sur des montants.

11. Structure selon l'une quelconque des revendications 7 à 10, dans laquelle les côtés latéraux de la structure sont pleins.

## Patentansprüche

1. Winkelelement zum Formen des Volumens einer polygonalen Struktur (1), das mit mindestens einer ersten lateralen Seite und einer zweiten lateralen Seite, die an die erste Seite angrenzend ist, versehen ist, wobei jede laterale Seite Latten aufweist, die an Pfosten befestigt sind, wobei das Winkelelement eine Grundplatte (17) und zwei äußere Seitenwänden (18, 19), die von einer Fläche der Platte aufragen und in einem Winkel des Elements konvergieren, und zwei innere Trennwände aufweist, die sich jeweils parallel zu einer Seitenwand erstrecken, um eine erste Aussparung (L1) zum Aufnehmen der ersten lateralen Seite und eine zweite Aussparung (L2) zum Aufnehmen der zweiten lateralen Seite zu begrenzen, mindestens in einem Aufnahmebereich der zwei lateralen Seiten der polygonalen Struktur stehen die erste Aussparung und die zweite Aussparung entlang der gesamten Höhe des Winkelelements miteinander in Verbindung, wobei die Grundplatte in diesem Bereich eine kontinuierliche Fläche derart bildet, um zu ermöglichen, dass die lateralen Seiten der polygonalen Struktur, die in den Aussparungen aufgenommen sind, gegeneinander anliegen, wobei das Element Verstärkungen (32, 33) aufweist, die jeweils eine Auflagefläche für das Ende der Kante eines Pfostens einer lateralen Seite der polygonalen Struktur aufweisen, wobei sich die Auflageflächen der Verstärkungen senkrecht zu den jeweiligen inneren Trennwänden erstrecken, wobei die Seitenwände jeweilige Aufnahmeflächen von zwei Latten der zwei lateralen Seiten der polygonalen Struktur begrenzen und mit Rastmitteln (36, 37) der Latten versehen sind, die eine Führungsfläche der Latten in Form von einer Rampe aufweisen, wobei die inneren Trennwände jeweilige Aufnahmeflächen von zwei Pfosten (10) der zwei lateralen Seiten der polygonalen Struktur begrenzen und mit Rastmitteln (39, 40) der Latten versehen sind, die eine Führungsfläche der Lassen in Form von einer Rampe aufweisen, und wobei die Seitenwände (18, 19) und die inneren Trennwände (28, 29) jeweils für jede Seitenwand der Struktur eine Rastlasche der Latte aufweisen, die die Führungsfläche und eine Blockieranschlag für die Latte aufweist.

2. Winkelelement nach Anspruch 1, wobei jede Verstärkung parallelepipedförmig ist und sich mindestens entlang der gesamten Höhe des Winkelelements erstreckt.

3. Winkelelement nach einem der Ansprüche 1 bis 2, wobei die inneren Trennwände auf ihrer Fläche, die den Seitenwänden zugewandt ist, Versteifungsrippen (43) aufweist.

4. Winkelelement nach einem der Ansprüche 1 bis 3, umfassend Befestigungslaschen (45), die sich ausgehend von der Basisplatte gegenüberliegend von den Seitenwänden zum Befestigen des Elements auf der polygonalen Struktur erstrecken.

5. Winkelelement nach einem der Ansprüche 1 bis 4, wobei die Innenflächen der Trennwände paarweise einen Winkel von 90° bilden und, wenn das Winkelelement für das Formen der polygonalen Struktur verwendet wird, die Innenflächen der Trennwände ein Volumen begrenzen, das direkt in Richtung des Inneren der polygonalen Struktur mündet.

6. Winkelelement nach einem der Ansprüche 1 bis 5, wobei der Winkelbereich der äußeren Seitenwände mit einer Seilklemme (46) zum Halten von einem Haltegurt der Struktur ausgestattet ist.

7. Polygonale Struktur, **dadurch gekennzeichnet, dass** sie eine Anordnung von Winkelelementen nach einem der Ansprüche 1 bis 6 zum Zusammenbauen der lateralen Seiten der Struktur aufweist.

8. Struktur nach Anspruch 7, **dadurch gekennzeichnet, dass** die Winkelelemente auf einem Boden der Struktur befestigt sind.

9. Struktur nach einem der Ansprüche 7 und 8, wobei jede laterale Seite der Struktur Pfosten aufweist, deren Längsrand, der einen Rand der lateralen Seite bildet, um 45° abgeschrägt ist.

10. Struktur nach einem der Ansprüche 7 bis 9, wobei die lateralen Seiten der Struktur Latten aufweisen, die an den Pfosten befestigt sind.

11. Struktur nach einem der Ansprüche 7 bis 10, wobei die lateralen Seiten der Struktur voll sind.

## Claims

1. Corner element for assembling a polygonal structure (1) provided with at least a first lateral side and a second lateral side adjacent to the first side, each lateral side having battens secured to uprights, said corner element comprising a base plate (17) and two external lateral walls (18, 19) that rise from one face of the plate and converge towards a corner of the element, and two internal partitions that each extend parallel to a lateral wall in order to delimit a first housing (L1) for receiving the first lateral side and a second housing (L2) for receiving the second lateral side, at least in a receiving zone for the two lateral sides of the polygonal structure, the first housing and the second housing communicating with one another over the entire height of the corner element, the base plate forming in this zone a continuous surface so as to allow one of the lateral sides of the polygonal structure that are received in said housings to bear against the other, said element comprising reinforcements (32, 33) which respectively have a bearing face for the end of the edge of an upright on one lateral side of the polygonal structure, the bearing faces of the reinforcements extending perpendicularly to the respective internal partitions, the lateral walls delimiting respective receiving surfaces for two battens of the two lateral sides of the polygonal structure and being provided with snap-fastening means (36, 37) for the battens comprising a ramp-like guide surface for the battens, the internal partitions delimiting respective receiving surfaces for two uprights (10) of the two lateral sides of the polygonal structure and being provided snap-fastening means (39, 40) for the battens comprising a ramp-like guide surface for the battens, and wherein the lateral walls (18, 19) and the internal partitions (28, 29) each have, for each lateral side of the structure, a snap-fastening tab for the batten comprising said guide surface and a blocking stop for the batten.

2. Corner element according to Claim 1, wherein each reinforcement is parallelepipedal and extends at least over the entire height of the corner element.

3. Corner element according to either one of Claims 1 and 2, wherein the internal partitions have stiffening ribs (43) on their face that faces the lateral walls.

4. Corner element according to any one of Claims 1 to 3, comprising securing tabs (45) which extend from the base plate on the opposite side from the lateral walls in order to secure the element to the polygonal structure.

5. Corner element according to any one of Claims 1 to 4, wherein the internal faces of the partitions form, in pairs, an angle of 90° and, when said corner element is used for assembling the polygonal structure, the internal faces of the partitions delimit a volume which opens directly into the interior of the polygonal structure.

6. Corner element according to any one of Claims 1 to 5, wherein the angular zone of the external lateral walls is provided with a jamming cleat (46) for holding a retaining strap of the structure.

7. Polygonal structure, **characterized in that** it has a set of corner elements according to any one of Claims 1 to 6, for joining together the lateral sides of the structure.

8. Structure according to Claim 7, **characterized in that** the corner elements are secured to a bottom of the structure.

9. Structure according to either of Claims 7 and 8, wherein each lateral side of the structure has uprights, the longitudinal edge of which that forms an edge of the lateral side is bevelled at 45°.

10. Structure according to any one of Claims 7 to 9, wherein the lateral sides of the structure have battens secured to uprights.

11. Structure according to any one of Claims 7 to 10, wherein the lateral sides of the structure are solid.
